# FASCICULE DE BREVET EUROPEEN

(11) **EP 0 451 050 B1**
(45) Date de publication et mention de la délivrance du brevet: **01.03.1995**
(21) Numéro de dépôt: 91400900.6
(22) Date de dépôt: 03.04.1991
(51) Int. Cl.: C21D 1/773, C21D 1/613, C21D 1/767

(54) **Procédé et installation de traitement thermique d'objets avec trempe en milieu gazeux**
Verfahren und Einrichtung zur Wärmebehandlung mit Gasabschreckung
Process and equipment for thermal treatment with gas quenching

(30) Priorité: 04.04.1990 FR 9004309
(43) Date de publication de la demande: 09.10.1991
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Lhote, Benoît, F-78000 Versailles (FR); Queille, Philippe, F-78220 Viroflay (FR); Zumbrunn, Jean-Pierre, F-38600 Claix (FR); Duchateau, Eric, F-78000 Versailles (FR)
(74) Mandataire: Le Moenner, Gabriel

(56) Documents cités:
- EP-A- 0 266 745
- EP-A- 0 313 888
- US-A- 2 450 081

## Description

La présente invention concerne le traitement thermique d'objets avec trempe en milieu gazeux. Dans ce genre de technique, le gaz de trempe est amené à recirculer au contact desdits objets traités avec refroidissement du gaz de trempe au moyen d'un échangeur thermique externe.

Les traitements thermiques réalisés sous vide ou sous pression partielle de gaz neutre ou cémentant, dans des fours dits sous vide, nécessitent souvent un refroidissement rapide de la charge en fin de cycle. La trempe en milieu gazeux constitue une solution de remplacement avantageuse de la trempe en milieu liquide, permettant un meilleur contrôle de la cinétique de refroidissement, minimisant les déformations des pièces traitées et supprimant les opérations de nettoyage nécessaires sur les pièces trempées en bain de sel ou bain d'huile.

Du point de vue pratique, les fours sous vide adaptés à la trempe gazeuse sont équipés d'une soufflante de recirculation puissante et le gaz injecté sous pression dans l'enceinte du four est successivement déplacé au travers de la charge en cours de traitement. Il y a donc refroidissement par convection tandis que le gaz ainsi réchauffé passe ensuite au travers d'un échangeur de chaleur, à eau par exemple, qui le refroidit avant qu'il ne soit renvoyé sur la charge d'objets en cours de traitement.

Pour un four et une charge à traiter donnés, la vitesse de refroidissement des pièces sous atmosphère dépend entre autres facteurs, de la pression, de la vitesse de recirculation et de la nature du gaz.

Pour un four existant, la vitesse du gaz est imposée par la soufflante de recirculation. La pression est commandée par la quantité de gaz injecté dans le four ; elle est limitée par les caractéristiques du four qui définissent une pression maximum admissible par l'enceinte.

Les gaz couramment employés pour la trempe sont l'azote et l'argon. Afin d'améliorer les vitesses de refroidissement sans modifier la pression du gaz de trempe ou sa vitesse de recirculation, on a proposé d'utiliser des gaz ayant une meilleure conductibilité de chaleur : hydrogène ou hélium (voir par exemple EP-A-313 888. On favorise ainsi l'échange de chaleur par convection entre la pièce traitée et le flux de refroidissement. Le gain obtenu sur la vitesse de refroidissement permet de tremper sous gaz une gamme plus étendue de matériaux ; pour un traitement donné, on peut aussi diminuer la pression du gaz dans le four, abaissant les contraintes auxquelles est soumis le matériel, ou bien encore augmenter la masse de matériau que l'on peut traiter au cours d'un cycle.

L'utilisation d'hydrogène, qui est un gaz inflammable, nécessite des aménagements de sécurité adéquats sur les fours de trempe. L'hélium, qui est un gaz neutre, peut au contraire s'employer à la place de l'azote ou de l'argon, sans modification technique du four. Son prix de revient élevé fait cependant qu'il est encore peu utilisé.

Le problème technique à la base de la présente invention est l'utilisation d'hélium, ou d'un mélange à base d'hélium, dans les traitements de trempe gazeuse, tout en restant économiquement compétitif avec les traitements classiques sous argon ou azote et cet objectif est atteint en ce qu'à la fin d'une opération de trempe, on extrait la charge d'hélium hors de l'enceinte de traitement, en phase finale par pompe jusqu'à l'obtention d'un vide primaire, on porte par compresseur associé à un filtre mécanique ledit hélium extrait à une pression d'épuration, et l'on fait passer ledit hélium à pression d'épuration dans un épurateur d'élimination des impuretés, pour le transférer, le cas échéant, après recompression, dans la capacité-tampon. De la sorte, l'hélium de fin de trempe qui est pollué par des impuretés, notamment oxygène et eau, présentes sur la charge ou dans le four, par des fuites d'air éventuelles et par le matériel de récupération ou recompression, est récupéré après épuration soigneuse.

Selon une première forme de mise en oeuvre, l'hélium à la pression d'épuration est collecté dans une capacité intermédiaire, après quoi on l'envoie dans un séparateur à membrane de perméation délivrant l'hélium épuré sous plus basse pression, qui est ensuite séché puis refoulé sous pression par le même compresseur vers la capacité-tampon du four.

Selon une deuxième forme de mise en oeuvre, l'hélium extrait, recomprimé à pression supérieure à la pression d'attente de la capacité tampon et mécaniquement filtré, est amené à transférer dans un dispositif d'épuration de l'oxygène résiduel du type à adjonction contrôlée d'hydrogène pour formation catalytique de vapeur d'eau, après quoi le gaz est le cas échéant refroidi et séché, puis transféré dans ladite capacité d'attente.

Selon une troisième forme de mise en oeuvre, l'hélium extrait recomprimé à pression supérieure à la pression d'attente de la capacité-tampon et mécaniquement filtré est amené à transférer dans un dispositif d'épuration du type catalytique à piégeage de l'oxygène résiduel et à régénération du catalyseur par un courant d'hydrogène, après quoi le gaz est le cas échéant refroidi et séché, puis transféré dans ladite capacité d'attente.

Selon une quatrième forme de mise en oeuvre, l'hélium extrait, recomprimé à pression supérieure à la pression d'attente de la capacité-tampon et mécaniquement filtré, est amené à transférer dans un dispositif d'épuration de l'oxygène et éventuellement de la vapeur d'eau résiduels, du type tamis moléculaire permettant l'adsorption de l'oxygène et éventuellement de la vapeur d'eau, dont la régénération est assurée par dépressurisation ou par accroissement de la température, après quoi le gaz est le cas échéant refroidi et séché, puis transféré dans ladite capacité-tampon.

Habituellement, l'hélium extrait, porté à une pression d'épuration, passe directement et substantiellement dans sa totalité dans un épurateur d'élimination des impuretés, le cas échéant après être collecté dans une capacité intermédiaire. On peut également, notamment quand la teneur en impuretés de l'hélium extrait est faible, n'épurer qu'une fraction dudit hélium extrait ou ne l'épurer qu'après qu'il a servi à au moins deux opérations de trempe successives.

L'invention concerne également une installation de traitement thermique d'objets avec trempe en milieu gazeux incorporant au moins substantiellement de l'hélium, du genre comprenant un four à soufflante de recirculation gazeuse, raccordé par conduites à vannes d'une part à une capacité-tampon, d'autre part à une pompe à vide primaire by-passée par une conduite à vanne et détendeur, qui se caractérisé en ce qu'elle comprend, en sortie de pompe, une capacité d'égalisation, un compresseur, un filtre mécanique, un épurateur d'hélium, et le cas échéant, un sécheur de préférence à piégeage de vapeur d'eau par tamis moléculaire.

L'installation peut, le cas échéant, également comporter une conduite à vannes by-passant l'épurateur d'hélium.

Selon une réalisation, l'invention prévoit l'interposition d'un réservoir intermédiaire en amont de l'épurateur qui est du type à séparateur à membrane, dont la sortie du gaz épuré est raccordée à un sécheur puis par vanne en amont dudit compresseur, dont la sortie est également et directement raccordée par vanne à la capacité-tampon.

Selon une autre réalisation, l'épurateur d'hélium est du type à adjonction contrôlée d'hydrogène pour formation catalytique de vapeur d'eau.

Selon encore une autre réalisation, l'épuration d'hélium est du type à élimination catalytique de l'oxygène résiduel et à régénération du catalyseur par un courant d'hydrogène.

L'épuration d'hélium peut encore être du type à élimination par passage et adsorption sur tamis moléculaire de l'oxygène et éventuellement de la vapeur d'eau, la régénération desdits tamis moléculaires se faisant par dépressurisation ou accroissement de la température, éventuellement accompagné par passage d'un courant de gaz pur.

Les caractéristiques et avantages de l'invention ressortiront d'ailleurs de la description qui suit, à titre d'exemple, en référence aux dessins annexés qui représentent quatre variantes d'installations à four de trempe selon l'invention.

En se référant à la figure 1, un four de trempe sous vide 1 est normalement raccordé d'une part à une capacité-tampon 2 par une conduite 3 à vanne 4, d'autre part, à une pompe à vide 5 par une conduite de vidage 6 à vanne 7. La trempe gazeuse s'effectue, à la fin de la montée en température des objets dans le four mis sous vide par la pompe 5 (vanne 7 ouverte), par décharge brusque de la capacité-tampon 2 dans le four 1 par ouverture de la vanne 4 (vannes 7 et 27 fermées).

Une soufflante de recirculation 8 assure l'homogénéisation de l'atmosphère du four. En vue d'une nouvelle opération, la capacité-tampon 2 est rechargée à une pression maximale via une conduite de charge 9.

Appliquée à la trempe sous hélium, conformément à l'invention, l'installation décrite ci-dessus reçoit un équipement de récupération d'hélium de fin de trempe, qui comprend, à la sortie de la pompe de vidage 5, une conduite de liaison 11 vers une capacité d'attente 12, qui incorpore successivement une vanne 10 sur le refoulement de la pompe 5, une petite capacité d'égalisation 29, une vanne trois voies 13, un compresseur 14, un filtre déshuileur 15, une vanne trois voies 16.

La capacité d'attente 12 est reliée par une conduite 17 à vanne 18 au compartiment amont haute pression 19 d'un perméateur 20 à membrane de perméation 21 de séparation d'avec un compartiment aval basse pression 22. Le compartiment haute pression 19 est raccordé à une conduite d'évacuation 23 des impuretés, tandis que l'hélium purifié parvenant dans le compartiment aval sous basse pression 22 est séché en 35 et maintenu nécessairement sous pression intermédiaire via le compresseur 14.

D'autre part, la vanne trois voies 16 est raccordée par une conduite 25 à la capacité-tampon 2.

La pompe sous vide 5 est by-passée par une conduite 26 à vanne 27 et régulateur de pression 28.

L'installation décrite fonctionne de la façon suivante :
Une charge d'hélium est initialement apportée par la conduite 9 dans la capacité-tampon 2. La trempe s'effectue de façon usuelle par ouverture de la vanne 4 avec déchargement par exemple jusqu'à équilibrage substantiel d'une partie de l'hélium stocké dans la capacité-tampon 2 et l'opération de trempe s'effectue avec recirculation de l'hélium par la soufflante 8 vers un échangeur-refroidisseur (non représenté).

En fin d'opération de trempe, on procède d'abord à un transfert de l'hélium pollué du four 1 vers la capacité d'attente 12 (vanne 27 ouvertes, vannes 7 et 10 fermées, pompe 5 stoppée), la vanne trois voies 13, le compresseur 14, le filtre déshuileur 15, la vanne trois voies 16 ouverte vers le réservoir d'attente 12, où le gaz hélium partiellement purifié se stocke sous pression grâce au compresseur 14 en fonctionnement (vanne 18 fermée).

Dès que l'obtention d'une pression voisine de la pression atmosphérique est atteinte dans le four 1, la pompe à vide 5 est mise en fonctionnement (vannes 27 fermées, vannes 7 et 10 ouvertes) avec refoulement vers le compresseur 14 qui agit comme précédemment. Une fois le vide primaire atteint dans le four 1, la pompe 5 est stoppée (vannes 7 et 10 fermées) et les vannes trois voies 13 et 16 commutées sur leurs secondes positions, où elles mettent en communication respectivement le compartiment aval 22 du perméateur 20 avec l'entrée du compresseur 14 (par la vanne 13), la sortie du filtre déshuileur avec la capacité-tampon 2 (par la vanne 16). L'épuration gazeuse de l'hélium stocké dans le réservoir d'attente 12 peut alors s'effectuer par ouverture de la vanne 18, en même temps que l'hélium épuré sous basse pression recueilli et véhiculé par la conduite 24 est recomprimé par le compresseur 14 pour être stocké dans la capacité-tampon 2. Une fois cette opération terminée, la vanne 18 est fermée et les vannes trois voies 13 et 16 commutées dans leurs positions initiales de passage libre du four 1 vers la capacité d'attente 12.

La capacité-tampon 2 n'ayant recueilli qu'une partie, qui est cependant très substantielle, de l'hélium utilisé lors de la trempe, un complément de remplissage est effectué via la conduite 9 pour atteindre la pression opérationnelle normale et une nouvelle opération de trempe à l'hélium peut alors avoir lieu.

Selon une variante de réalisation, quand l'hélium extrait du four ne comporte qu'une faible teneur en impuretés, on peut, préalablement à l'épuration, réutiliser l'hélium pour une ou plusieurs opérations de trempe. Pour ce faire, en fin d'une opération de trempe, on procède à un transfert de l'hélium faiblement pollué du four 1 jusqu'à la vanne 16 ouverte vers la capacité-tampon 2, ceci après passage de l'hélium dans la pompe 5, le compresseur 14 et le filtre déshuileur 15 de la façon indiquée ci-dessus ; l'hélium stocké dans la capacité-tampon 2 peut alors être réutilisé pour une nouvelle opération de trempe. Une fois l'hélium ayant atteint un taux d'impuretés suffisant, on commute la vanne 16 de sorte à permettre à l'installation de fonctionner selon le mode de réalisation décrit ci-dessus, et permettant son épuration.

### Exemple de réalisation :

L'équipement de recyclage est installé sur un four sous vide de volume intérieur 10 m³ dans lequel on effectue des traitements de pièces en alliage à base de nickel. Après un palier à une température de 1300°C, on effectue une trempe sous hélium pur à une pression de 2,5 bar absolus.

A la fin du traitement, l'hélium se trouve froid dans le four, à une pression de 2,5 bar absolu. On ouvre alors la vanne 27 et on détend le gaz en 28 dans un circuit by-passant la pompe à vide primaire du four ; le gaz est ensuite recomprimé 14, filtré et déshuilé en 15 et stocké dans une capacité d'attente 12 à pression supérieure à la capacité-tampon 2 du four. Lorsque le gaz dans le four 1 est à la pression atmosphérique, la vanne 27 est fermée, les vannes 7 et 10 sont ouvertes ; la pompe primaire 5 est mise en fonctionnement et aspire le gaz pour le renvoyer à l'entrée du compresseur 14. Le four 1 est ensuite mis à l'air, puis ouvert et prêt au déchargement-rechargement.

L'hélium dans la capacité d'attente 12 est déjà préalablement filtré et déshuilé ; il est ensuite épuré dans le séparateur à membrane 20, recomprimé en 14 et renvoyé dans la capacité-tampon 2 du four. Il suffit de compléter en 9 la quantité perdue d'hélium au cours de la récupération, avant de démarrer un autre cycle de traitement.

En se référant à la figure 2, on retrouve l'ensemble four 1, capacité-tampon 2, pompe à vide 5 by-passée par un détendeur 28, raccordée à une capacité d'égalisation 29. Celle-ci est connectée au compresseur 14 suivi d'un filtre mécanique 15 et de là, directement à un épurateur d'hélium 31. Le compresseur 14 peut éventuellement être by-passé par une conduite 37 comportant un détendeur 38, partant en aval du compresseur 14 et revenant vers la capacité d'égalisation 29. L'épurateur d'hélium peut être de l'un ou l'autre des trois types suivants :
- soit un appareil d'élimination de l'oxygène résiduel 31 par réaction avec de l'hydrogène adjoint à débit contrôlé en 32 ;
- soit un appareil d'élimination catalytique de l'oxygène avec régénération par un courant d'hydrogène circulant selon 33/33' ;
- soit des tamis moléculaires pour l'élimination par adsorption de l'oxygène et de la vapeur d'eau.

Dans les deux premiers cas, il est préférable de disposer d'un refroidisseur 34 suivi d'un sécheur 35 du type à piégeage de vapeur d'eau par tamis moléculaire et à purge par un courant d'azote 36-36', avant réinjection dans la capacité-tampon 2 sous pression d'attente.

Dans le troisième cas, on peut éventuellement disposer également d'un refroidisseur 34. De préférence, on utilise au moins deux tamis moléculaires disposés en parallèle, l'un étant en fonctionnement et l'autre en régénération par dépressurisation ou accroissement de la température, éventuellement accompagné par passage d'un courant de gaz pur.

## Revendications

1. Procédé de traitement thermique d'objets avec trempe en milieu gazeux à recirculation (8) au contact desdits objets traités avec refroidissement du gaz de trempe au moyen d'un échangeur thermique, du genre où l'on utilise de l'hélium comme gaz de trempe qui est stocké sous pression d'attente dans une capacité-tampon (2), caractérisé en ce qu'à la fin d'une opération de trempe, on extrait (27-28) la charge d'hélium hors de l'enceinte de traitement, en phase finale par pompe (5) jusqu'à l'obtention d'un vide primaire, on porte par compresseur (14) associé à un filtre mécanique (15) ledit hélium extrait à une pression d'épuration, et l'on fait passer ledit hélium à pression d'épuration dans un épurateur d'élimination des impuretés (20-35) (31-35), pour le transférer, le cas échéant après recompression, dans la capacité-tampon (2).

2. Procédé de traitement thermique d'objets selon la revendication 1, caractérisé en ce que l'hélium à la pression d'épuration est collecté dans une capacité intermédiaire (12), après quoi on l'envoie dans un séparateur (20) à membrane de perméation (21) délivrant l'hélium épuré sous plus basse pression, qui est ensuite séché (35) et refoulé sous pression par le même compresseur (14) vers la capacité-tampon (2) de four.

3. Procédé de traitement thermique d'objets selon la revendication 1, caractérisé en ce que l'hélium extrait, recomprimé (14) à pression supérieure à la pression d'attente de la capacité-tampon (2), et mécaniquement filtré (15), est amené dans un dispositif d'élimination de l'oxygène résiduel (31) du type à adjonction contrôlée d'hydrogène (32) pour formation catalytique de vapeur d'eau, après quoi le gaz est le cas échéant refroidi (34) et séché (35), puis transféré dans ladite capacité-tampon (2).

4. Procédé de traitement thermique d'objets selon la revendication 1, caractérisé en ce que l'hélium extrait, recomprimé (14) à pression supérieure à la pression d'attente de la capacité-tampon (2), et mécaniquement filtré (15), est amené dans un dispositif d'épuration (31) du type catalytique à piégeage de l'oxygène résiduel et à régénération du catalyseur par un courant d'hydrogène (33-33'), après quoi le gaz est le cas échéant refroidi (34) et séché (35), puis transféré dans ladite capacité-tampon (2).

5. Procédé de traitement thermique d'objets selon la revendication 1, caractérisé en ce que l'hélium extrait, recomprimé (14) à pression supérieure à la pression d'attente de la capacité-tampon (2), et mécaniquement filtré (15), est amené dans un dispositif d'épuration de l'oxygène et éventuellement de la vapeur d'eau résiduels, du type tamis moléculaire d'adsorption d'oxygène et éventuellement de vapeur d'eau, à régénération par dépressurisation ou accroissement de la température, éventuellement accompagné par passage d'un courant de gaz pur, après quoi le gaz est le cas échéant refroidi (34) et séché (35), puis transféré dans ladite capacité-tampon (2).

6. Procédé de traitement thermique d'objets selon l'une des revendications 1 à 5, caractérisé en ce que seulement une fraction dudit hélium extrait passe dans l'épurateur d'élimination des impuretés.

7. Procédé de traitement thermique d'objets selon l'une des revendications 1 à 5, caractérisé en ce que ledit hélium extrait passe dans l'épurateur d'élimination des impuretés après avoir servi à au moins deux opérations de trempe successives.

8. Installation de traitement thermique d'objets avec trempe en milieu gazeux incorporant au moins substantiellement de l'hélium, du genre comprenant un four (1) à turbine de recirculation gazeuse (8), raccordé par conduites à vannes d'une part à une capacité-tampon (2), d'autre part à une pompe à vide primaire (5) by-passée par une conduite à vanne (27) et détendeur (28), caractérisée en ce qu'elle comprend, en sortie de pompe (5), une capacité d'égalisation (29), un compresseur (14), un filtre mécanique (15), un épurateur d'hélium (20-31), et, le cas échéant, un sécheur (35) de préférence à piégeage de vapeur d'eau par tamis moléculaire.

9. Installation de traitement thermique d'objets selon la revendication 8, caractérisée par l'interposition d'un réservoir intermédiaire (12) en amont de l'épurateur (20), qui est du type à séparateur à membrane (21), dont la sortie du gaz épuré et séché (35) est raccordée par vanne (13) en amont dudit compresseur (14), dont la sortie est également raccordée par vanne (16) à la capacité-tampon (2).

10. Installation de traitement thermique d'objets selon la revendication 8, caractérisée en ce que l'épurateur d'hélium (31) est du type à adjonction contrôlée d'hydrogène (32) pour formation catalytique de vapeur d'eau.

11. Installation de traitement thermique d'objets selon la revendication 8, caractérisée en ce que l'épurateur d'hélium (31) est du type à élimination catalytique de l'oxygène résiduel et à régénération du catalyseur par un courant d'hydrogène (33) (33').

12. Installation de traitement thermique d'objets selon la revendication 8, caractérisée en ce que l'épurateur d'hélium (31) est du type tamis moléculaire d'adsorption de l'oxygène et éventuellement de la vapeur d'eau et à régénération par dépressurisation ou accroissement de la température, éventuellement accompagné par passage d'un courant de gaz pur.

## Claims

1. Process for the heat treatment of objects with quenching in a gaseous medium with recirculation (8) in contact with the said objects treated with cooling of the quenching gas by means of a heat exchanger, of the kind in which helium is used as the quenching gas which is stored at stand-by pressure in a buffer tank (2), characterised in that, at the end of a quenching operation, the helium charge is extracted (27-28) from the treatment chamber, in the final phase, by means of a pump (5) until a primary vacuum is obtained, the said extracted helium is raised to a purification pressure by means of a compressor (14) associated with a mechanical filter (15), and the said helium is passed at purification pressure into a purifier for eliminating impurities (20-35) (31-35), in order to transfer it, after recompression if necessary, into the buffer tank (2).

2. Process for the heat treatment of objects according to Claim 1, characterised in that the helium at purification pressure is collected in an intermediate tank (12), after which it is sent into a separator (20) having a porous membrane (21) delivering the purified helium at a lower pressure, which is then dried (35) and driven under pressure by the same compressor (14) to the oven buffer tank (2).

3. Process for the heat treatment of objects according to Claim 1, characterised in that the extracted helium, which is re-compressed (14) to a higher pressure than the stand-by pressure of the buffer tank (2), and mechanically filtered (15), is taken to a device for eliminating the residual oxygen (31) of the type having controlled addition of hydrogen (32) for the catalytic formation of water vapour, after which the gas is, if necessary, cooled (34) and dried (35), and then transferred into the said buffer tank (2).

4. Process for the heat treatment of objects according to Claim 1, characterised in that the extracted helium, which is re-compressed (14) to a higher pressure than the stand-by pressure of the buffer tank (2), and mechanically filtered (15), is taken to a purification device (31) of the catalytic type with trapping of the residual oxygen and regeneration of the catalyst by means of a flow of hydrogen (33-33'), after which the gas is, if necessary, cooled (34) and dried (35), and then transferred into the said buffer tank (2).

5. Process for the heat treatment of objects according to Claim 1, characterised in that the extracted helium, which is re-compressed (14) to a higher pressure than the stand-by pressure of the buffer tank (2), and mechanically filtered (15), is taken to a purification device for residual oxygen and, optionally, water vapour, of the type having a molecular sieve for absorbing oxygen and, optionally, water vapour, with regeneration by depressurisation or increasing the temperature, optionally accompanied by the passing of a flow of pure gas, after which the gas is, if necessary, cooled (34) and dried (35), and then transferred into the said buffer tank (2).

6. Process for the heat treatment of objects according to one of Claims 1 to 5, characterised in that only a proportion of the said extracted helium passes into the purifier for eliminating impurities.

7. Process for the heat treatment of objects according to one of Claims 1 to 5, characterised in that the said extracted helium passes into the purifier for eliminating impurities after it has been used for at least two successive quenching operations.

8. Installation for the heat treatment of objects with quenching in a gaseous medium incorporating at least substantially helium, of the type comprising an oven (1) with gas recirculation turbine (8), connected by pipes with valves on the one hand to a buffer tank (2) and on the other hand to a primary vacuum pump (5) by-passed by a pipe with a valve (27) and a pressure reducer (28), characterised in that it comprises, at the outlet of the pump (5), an equalising tank (29), a compressor (14), a mechanical filter (15), a helium purifier (20-31), and, if necessary, a dryer (35), preferably of the type trapping water vapour by means of a molecular sieve.

9. Installation for the heat treatment of objects according to Claim 8, characterised by the interposing of an intermediate reservoir (12) upstream of the purifier (20), which is of the membrane separator type (21), whose outlet for purified and dried gas (35) is connected by means of a valve (13) upstream of the said compressor (14), whose outlet is also connected by valve (16) to the buffer tank (2).

10. Installation for the heat treatment of objects according to Claim 8, characterised in that the helium purifier (31) is of the type having controlled addition of hydrogen (32) for the catalytic formation of water vapour.

11. Installation for the heat treatment of objects according to Claim 8, characterised in that the helium purifier (31) is of the type having catalytic elimination of the residual oxygen and regeneration of the catalyst by means of a flow of hydrogen (33) (33').

12. Installation for the heat treatment of objects according to Claim 8, characterised in that the helium purifier (31) is of the type having a molecular sieve for absorbing oxygen and, optionally, water vapour and with regeneration by depressurisation or increasing the temperature, optionally accompanied by the passing of a flow of pure gas.

## Patentansprüche

1. Verfahren zur thermischen Behandlung von Gegenständen mittels Abschreckung in einem umgewälzten (8) gasförmigen Medium im Kontakt mit den behandelten Gegenständen und mittels Kühlung des Abschreckungsgases mit Hilfe eines Wärmetauschers, wobei man Helium als Abschreckungsgas verwendet, das bei Bereitschaftsdruck in einem Zwischenspeicher (2) gespeichert wird, dadurch gekennzeichnet, daß man am Ende eines Abschreckungsvorgangs die Heliumfüllung aus der Behandlungskammer abzieht (27-28), und zwar in der Endphase mittels einer Pumpe (5) bis zur Erzielung eines primären Vakuums, daß man mittels eines einem mechanischen Filter (15) zugeordneten Kompressors (14) das abgezogene Helium auf einen Reinigungsdruck bringt, und daß man das Helium bei Reinigungsdruck in eine Reinigungsvorrichtung zur Entfernung der Verunreinigungen (20-35) (31-35) eintreten läßt, um es bei Bedarf nach einer erneuten Verdichtung in den Zwischenspeicher (2) zu überführen.

2. Verfahren zur thermischen Behandlung von Gegenständen nach Anspruch 1, dadurch gekennzeichnet, daß das Helium bei dem Reinigungsdruck in einem Zwischenbehälter (12) gesammelt wird, woraufhin man es in eine Trennvorrichtung (20) mit Permeationsmembran (21) schickt, die gereinigtes Helium mit niedrigerem Druck abgibt, welches daraufhin getrocknet (25) und unter Druck durch denselben Kompressor (14) zu dem Zwischenspeicher (2) des Ofens gefördert wird.

3. Verfahren zur thermischen Behandlung von Gegenständen nach Anspruch 1, dadurch gekennzeichnet, daß das auf einen Druck über dem Bereitschaftsdruck des Zwischenspeichers (2) erneut verdichtete (14) und mechanisch gefilterte (15) abgezogene Helium einer Vorrichtung zur Entfernung von Restsauerstoff (31) zugeführt wird, wobei Wasserstoff (32) zur katalytischen Bildung von Wasserdampf kontrolliert hinzugefügt wird, worauf-hin das Gas bei Bedarf gekühlt (34) und getrocknet (35) und daraufhin in den Zwischenspeicher(2) überführt wird.

4. Verfahren zur thermischen Behandlung von Gegenständen nach Anspruch 1, dadurch gekennzeichnet, daß das auf einen Druck oberhalb des Bereitschaftsdrucks des Zwischenspeichers (2) erneut verdichtete (14) und mechanisch gefilterte (15) abgezogene Helium einer Vorrichtung zur katalytischen Reinigung (31) zugeführt wird, wobei der Restsauerstoff in einer Falle abgeschieden und der Katalysator durch einen Wasserstoffstrom regeneriert wird (33-33'), woraufhin das Gas bei Bedarf gekühlt (34) und getrocknet (35) und daraufhin in den Zwischenspeicher (2) überführt wird.

5. Verfahren zur thermischen Behandlung von Gegenständen nach Anspruch 1, dadurch gekennzeichnet, daß das auf einen Druck oberhalb des Bereitschaftsdrucks des Zwischenspeichers (2) erneut verdichtete und mechanisch gefilterte (15) abgezogene Helium einer Vorrichtung zur Entfernung von Sauerstoff und eventuell von Restwasserdämpfen zugeführt wird, wobei ein Molekularsieb zur Adsorption von Sauerstoff und eventuell Wasserdampf mit einer Regenerierung durch Druckabsenkung oder Temperaturerhöhung eingesetzt wird, möglicherweise von einem hindurchgeleiteten Strom reinen Gases begleitet, woraufhin das Gas bei Bedarf gekühlt (34) und getrocknet (35) und daraufhin zu dem Zwischenspeicher (2) überführt wird.

6. Verfahren zur thermischen Behandlung von Gegenständen nach einem der Ansprüche 1 bis 5, dadurch gekennzeichnet, daß nur ein Bruchteil des abgezogenen Heliums in die Reinigungsvorrichtung zur Entfernung der Verunreinigungen überführt wird.

7. Verfahren zur thermischen Behandlung nach einem der Ansprüche 1 bis 5, dadurch gekennzeichnet, daß das abgezogene Helium in die Reinigungsvorrichtung zur Entfernung der Verunreinigungen geführt wird, nachdem es für mindestens zwei aufeinanderfolgende Abschreckungsvorgänge benutzt wurde.

8. Anlage zur thermischen Behandlung von Gegenständen mittels Abschreckung in einem gasförmigen Medium, das zumindest im wesentlichen Helium enthält, wobei die Anlage einen Ofen (1) mit Turbine zur Gasumwälzung (8) aufweist, der über mit Ventilen ausgestatteten Leitungen einerseits mit einem Zwischenspeicher (2) und andererseits mit einer Primär-Vakuumpumpe (5) verbunden ist, die eine Umgehungsleitung mit einem Ventil (27) und einem Druckminderer (28) hat, dadurch gekennzeichnet, daß sie am Ausgang der Pumpe (5) einen Ausgleichsbehälter (29), einen Kompressor (14), einen mechanischen Filter (15), eine Heliumreinigungsvorrichtung (20-31) und bei Bedarf einen Trockner (35), vorzugsweise mit einer Wasserdampffalle mittels Molekularfilter, aufweist.

9. Anlage zur thermischen Behandlung von Gegenständen nach Anspruch 8, gekennzeichnet durch Zwischenschaltung eines Zwischenbehälters (12) stromauf von der Reinigungsvorrichtung (20), die sich einer Membrantrennvorrichtung (21) bedient, wobei der Austritt des gereinigten und getrockneten (35) Gases mit einem Ventil (13) stromauf von dem Kompressor (14) verbunden ist, dessen Ausgang ebenfalls mittels eines Ventils (16) mit dem Pufferbehälter (2) verbunden ist.

10. Anlage zur thermischen Behandlung von Gegenständen nach Anspruch 8, dadurch gekennzeichnet, daß bei der Heliumreinigungsvorrichtung (31) Wasserstoff (32) zur katalytischen Bildung von Wasserdampf kontrolliert hinzugefügt wird.

11. Anlage zur thermischen Behandlung von Gegenständen nach Anspruch 8, dadurch gekennzeichnet, daß bei der Heliumreinigungsvorrichtung (31) der Restsauerstoff katalytisch entfernt und der Katalysator durch einen Wasserstoffstrom (33) (33') regeneriert wird.

12. Anlage zur thermischen Behandlung von Gegenständen nach Anspruch 8, dadurch gekennzeichnet, daß man sich bei der Heliumreinigungsvorrichtung (31) eines Molekularsiebs zur Adsorption des Sauerstoffs und möglicherweise des Wasserdampfs mit Regenerierung mittels Druckabsenkung oder Temperaturerhöhung, möglicherweise von einem hindurchgeleiteten Strom reinen Gases begleitet, bedient.
